# DEMANDE DE BREVET EUROPEEN

(11) **EP 0 701 948 A1**
(43) Date de publication de la demande: **20.03.1996**
(21) Numéro de dépôt: 95870052.8
(22) Date de dépôt: 12.05.1995
(51) Int. Cl.: B65D 33/16, B65D 33/34

(54) **Dispositif permettant la fermeture et l'ouverture répétées d'un sachet ou paquet**

(71) Demandeur: BOOST DISTRIBUTION C.V. S.C., B-2170 Merksem (BE)
(72) Inventeur: Albrecht, Kuzma, B-2812 Muizen (BE)
(74) Mandataire: Pieraerts, Jacques

(57) **Abrégé**

L'invention concerne un dispositif permettant la fermeture et l'ouverture répétées d'un sachet ou paquet (5) en une matière synthétique utilisée pour le conditionnement de tous produits alimentaires, ledit sachet ou paquet (5) présentant à son extrémité, par laquelle le produit est diversé, une hauteur permettant de former un rabat en position de fermeture, caractérisé en ce qu'il est constitué par une étiquette autocollante qui possède une dimension telle qu'elle puisse maintenir le rabat précité sur une face adjacente du sachet ou paquet (5), ladite étiquette présentant une partie supérieure et une languette (2) et deux prolongements (6), prédécoupés à cet effet selon des lignes de moindre résistance (7), peuvent être séparés de l'étiquette, lorsqu'une traction vers le haut est exercée sur cette languette (2).

## Description

L'invention concerne un dispositif permettant la fermeture et l'ouverture répétées ainsi que la détection d'une ouverture frauduleuse d'un sachet ou paquet en une matière synthétique utilisée pour le conditionnement de tous produits entre autres alimentaires, ledit sachet ou paquet présentant à son extrémité, par laquelle le produit est déversé, une hauteur permettant de former un rabat en position de fermeture.

Dans le texte qui suit le terme "matière synthétique" désigne essentiellement le polyester, le polyéthylène, le polypropylène ou des laminés de ces matières ou leurs équivalents techniques, métallisés ou non.

Il a déjà été proposé d'utiliser en vue de la fermeture répétée d'emballages de forme paralléllépipédique ou similaire des dispositifs de fermeture autocollants qui permettent d'ouvrir et de refermer plusieurs fois des emballages contenant par exemple des produits alimentaires et autres,sous forme granuleuse ou pulvérulente. Parmi celles-ci on peut citer le café (moulu ou non), les céréales, le riz, la farine, le sucre, les pâtes, les légumes secs etc..

Des exemples d'emballages et de leur dispositif d'ouverture et de fermeture sont décrits entre autres dans les brevets US 3,212,698 et EP 0 517 566 ou 0 451 069.

L'inconvénient que présentent les dispositifs de fermeture et d'ouverture multiples connus ou décrits dans les documents cités ci-dessus réside essentiellement dans la complexité d'utilisation et c'est un but de l'invention de réaliser un dispositif qui, lorsqu'il est appliqué en vue de fermer, avec possibilité de réouvertures multiples, un sachet, un paquet ou, d'une manière plus générale, un emballage réalisé en une matière synthétique ou des laminés de ces matières, ne donne, en définitive, naissance qu'à deux éléments dont l'un reste attaché à demeure sur l'emballage et dont l'autre constitue un élément de fixation temporaire à emploi répété, sans, pour autant, perdre sa fonction de détection d'ouverture frauduleuse généralement connue sous le terme anglais "tamper evident".

Pour réaliser cet objectif conformément à l'invention, le dispositif selon l'invention est constitué par une étiquette autocollante qui possède une dimension telle qu'elle puisse maintenir le rabat précité sur une face adjacente du sachet ou paquet, ladite étiquette présentant une partie supérieure et une languette et deux prolongements, prédécoupés à cet effet selon des lignes de moindre résistance, qui peuvent être séparés de l'étiquette, lorsqu'une traction vers le haut est exercée sur cette languette.

Toujours selon l'invention, le verso de la languette de l'étiquette autocollante et de l'extrémité de cette languette, sont munis d'une pellicule détachable, en papier siliconé ou un matériau techniquement équivalent permettant son retrait.

L'expression "papier siliconé" utilisée ici vise tout film, généralement dit "siliconé" donc prétraité qui peut être aisément retiré de son support muni d'adhésif, ayant pour but d'exposer ou de rendre actif ce même adhésif.

L'invention concerne également un jeu d'étiquettes autocollantes conformes à l'objet de l'invention.

D'autres détails et avantages de l'invention ressortiront de la description qui sera donnée ci-après d'un dispositif permettant la fermeture et l'ouverture répétées ainsi que la détection d'une ouverture frauduleuse d'un sachet d'emballage, selon l'invention. Cette description n'est donnée qu'à titre d'exemple, et ne limite pas l'invention. Les notations de référence se rapportent aux figures ci-jointes.

La figure 1 est une vue de face de l'étiquette formant le dispositif selon l'invention.

La figure 2 est une vue du dos de l'étiquette selon l'invention.

La figure 3 montre, en partie, un sachet, maintenu fermé par l'étiquette selon l'invention.

La figure 4 montre, en partie, un sachet et son étiquette dans la position dans laquelle la fermeture du sachet n'est plus assurée.

Le dispositif représenté par ces figures est constitué par une étiquette qui, selon l'exemple représenté, est de forme rectangulaire. De toute évidence il est parfaitement possible de réaliser l'invention en l'appliquant à des étiquettes de forme circulaire, ovale, polygonale ou de toute autre forme.

Si on se réfère par exemple à la figure 1, on remarquera que l'étiquette, de forme allongée et donc rectangulaire, présente une partie supérieure 1. Cette partie supérieure 1 est prolongée par une languette 2 dont l'extrémité opposée forme une saillie 3 qui dépasse du bord transversal 4 de l'étiquette.

La présence de la saillie 3 facilite la préhension de l'étiquette mais sa présence n'est pas indispensable; une traction sur la languette pourrait être exercée en l'absence de cette saillie.

Les étiquettes sont livrées, en vue de leur utilisation, sur un support tel qu'un film ou un papier siliconé et il est donc entendu que l'ensemble des étiquettes doit être détaché de ce support, lequel peut se présenter sous la forme de feuilles ou de bandes.

Les étiquettes sont de préférence réalisées en un matériau du même type que celui dont est fabriqué le sac ou sachet éventuellement laminé avec du papier ou un autre film. Elles s'en diffèrent par la présence, au verso, d'un adhésif permanent, généralement de type acrylique. L'adhésif pourrait être de type "non permanent" sans modifier pour autant les caractéristiques de l'invention.

Lorsqu'elles sont utilisées, c'est-à-dire lorsque les étiquettes ont été apposées sur un sac ou sachet 5 (figures 3 et 4), l'ensemble des étiquettes est solidarisé de l'emballage. Cette situation est clairement illustrée par la figure 3. En effet, la partie supérieure 1 et les prolongements 6 de celle-ci, de part et d'autre de la languette 2, adhèrent complètement à l'emballage. Entre les prolongements 6 et la languette 2 et en partie également entre les prolongements 6 et la partie supérieure 1 s'étendent, de part et d'autre, de la languette 2, des lignes de moindre résistance 7. Ces lignes de moindre résistance peuvent être rectilignes ou courbes.

Pratiquement toute la totalité du verso de la languette 2 avec sa saillie inférieure 3 est recouverte d'une pellicule de papier siliconé ou un matériau techniquement analogue de telle sorte que lorsqu'une traction est effectuée sur la partie appelée saillie 3, la languette 2 va se détacher de l'étiquette proprement dite selon les lignes de moindre résistance 7. Cette situation est clairement illustrée par la figure 4.

Cette figure montre la partie adhésive du verso de la languette 2, la saillie 3 dont le verso reste recouvert d'un papier ou film siliconé et la partie de papier siliconé 8 qui peut et doit être détachée du verso de la languette 2 pour assurer une nouvelle fermeture du paquet. D'autre part on remarque que les prolongements 6, de part et d'autre de la languette 2, dans la situation de départ, restent fixés à l'emballage 5. A ce stade les deux prolongements 6, qui se sont déchirés selon les lignes de moindre résistance 7, demeurent fixés au sac ou sachet. Leur fonction de témoin d'ouverture frauduleuse est donc également remplie dans la période qui précède le premier usage du sac ou sachet.

En cours d'utilisation il sera possible de rabattre la languette 2 sur l'emballage 5 après chaque utilisation de l'emballage puisque la partie de papier siliconé a été écartée. La partie supérieure 1 de l'étiquette demeure toujours en contact intime avec le sac ou sachet. Ce sac ou sachet devra être constitué, de toute évidence, et comme il est connu, d'une matière synthétique. L'emballage par exemple de produits de consommation se fera dans des sacs ou sachets en matière synthétique de qualité dite "alimentaire". Ces matières sont, comme exposé plus haut, constituées par le polyester, le polypropylène, le polyéthylène ou leurs laminés, métallisés ou non.

Le dispositif selon l'invention formé par l'étiquette décrite et illustrée par les figures ci-jointes permet donc de refermer et d'ouvrir plusieurs fois successivement un emballage du type décrit à condition que celui-ci soit constitué par une matière synthétique du type approprié ou un laminé dans lequel la matière synthétique forme la couche extérieure.

Le dispositif de fermeture selon l'invention se distingue de dispositifs de fermeture déjà connus et visant à réaliser des objectifs similaires par le nombre très réduit des éléments qui constituent le dispositif. En réalité, l'étiquette selon l'invention demeure, pour la durée de l'utilisation de l'emballage, constituée par la partie supérieure 1 et sa languette 2 dont la saillie éventuelle 3 est pourvue en permanence d'un papier siliconé ou une pellicule en un matériau techniquement équivalent.

De plus, les éléments constitutifs du dispositif selon l'invention permettent à ceux-ci d'indiquer, avec un minimum de complexité, une ouverture frauduleuse ou non désirée de l'emballage. L'ouverture frauduleuse ou non désirée étant toujours visible grâce à la déchirure lelong des lignes de moindre résistance.

## Revendications

1. Dispositif permettant la fermeture et l'ouverture répétées ainsi que la détection d'une ouverture frauduleuse d'un sachet ou paquet (5) en une matière synthétique utilisée pour le conditionnement de tous produits entre autres alimentaires, ledit sachet ou paquet (5) présentant à son extrémité, par laquelle le produit est déversé, une hauteur permettant de former un rabat en position de fermeture, caractérisé en ce qu'il est constitué par une étiquette autocollante qui possède une dimension telle qu'elle puisse maintenir le rabat précité sur une face adjacente du sachet ou paquet (5), ladite étiquette présentant une partie supérieure et une languette (2) et deux prolongements (6), prédécoupés à cet effet selon des lignes de moindre résistance (7), qui peuvent être séparés de l'étiquette, lorsqu'une traction vers le haut est exercée sur cette languette (2).

2. Dispositif selon la revendication 1, caractérisé en ce que la languette précitée (2) se prolonge hors de l'étiquette par une saillie (3).

3. Dispositif selon l'une des revendications 1 et 2, caractérisé en ce que le verso de la languette de l'étiquette autocollante (2) et de la saillie (3) de cette languette (2), sont munis d'une pellicule détachable (8), en papier siliconé ou un matériau techniquement équivalent permettant son retrait.

4. Jeu d'étiquettes autocollantes conformes à l'objet des revendications 1 et 3, caractérisé en ce qu'il consiste en un support, une feuille ou une bande, en papier siliconé ou en un matériau techniquement équivalent permettant le retrait des étiquettes de leur support et leur repositionnement avec effet "collant".
